# EUROPÄISCHE PATENTSCHRIFT

(11) **EP 3 154 718 B1**
(45) Veröffentlichungstag und Bekanntmachung des Hinweises auf die Patenterteilung: **18.11.2020**
(21) Anmeldenummer: 15738238.3
(22) Anmeldetag: 19.05.2015
(51) Int. Cl.: B21C 23/12, B21D 11/06

(54) **VERFAHREN UND ANORDNUNG ZUR HERSTELLUNG VON OFFENEN ODER GESCHLOSSENEN RINGFÖRMIGEN KONSTRUKTIONSBAUTEILEN AUS LEICHTMETALL UND DEREN LEGIERUNGEN MIT EINER ZWEI- ODER DREIDIMENSIONALEN STRUKTUR**
METHOD AND ARRANGEMENT FOR PRODUCING OPEN OR CLOSED ANNULAR STRUCTURAL COMPONENTS MADE OF LIGHT METAL AND ALLOYS THEREOF, HAVING A TWO- OR THREE-DIMENSIONAL STRUCTURE
PROCÉDÉ ET DISPOSITIF POUR LA FABRICATION DE PIÈCES DE CONSTRUCTION ANNULAIRES OUVERTES OU FERMÉES EN MÉTAL LÉGER ET LEURS ALLIAGES, PRÉSENTANT UNE STRUCTURE BIDIMENSIONNELLE OU TRIDIMENSIONNELLE

(30) Priorität: 13.06.2014 DE 102014008646
(43) Veröffentlichungstag der Anmeldung: 19.04.2017
(73) Patentinhaber: Bruhnke, Ulrich, 71139 Ehningen (DE)
(72) Erfinder: LINDNER, Karl-Heinz, 45481 Mülheim (DE); JÄGER, Andreas, 44227 Dortmund (DE)
(74) Vertreter: Helge, Reiner
(86) Internationale Anmeldenummer: PCT/DE2015/000250
(87) Internationale Veröffentlichungsnummer: WO 2015/188801

(56) Entgegenhaltungen:
- CA-A1- 1 078 153
- DE-A1- 2 611 200
- DE-A1- 10 317 080
- DE-A1-102011 112 559
- DE-B3- 10 241 028
- DATABASE WPI Week 198851 Thomson Scientific, London, GB; AN 1988-364037 XP002745056, -& JP S63 273571 A (OKUNO T) 10. November 1988 (1988-11-10)

## Beschreibung

Die Erfindung betrifft ein Verfahren und eine Anordnung zur Herstellung von offenen oder geschlossenen ringförmigen Konstruktionsbauteilen aus Leichtmetall und deren Legierungen, vorzugsweise aus Magnesium oder Magnesiumlegierungen, mit einer zwei- oder dreidimensionalen Struktur mittels Strangpressen.

Auf dem Gebiet des Automobilbaus ist das Space-Frame-Konzept bekannt. Bei dieser Karosseriebauart wird ein Skelett aus geschlossenen Hohlprofilen, die direkt oder über Knoten miteinander verbunden sind, verwendet. Durch den Einsatz von Aluminium- oder Magnesiummaterialien kann durch Gewichtseinsparung eine Verbrauchs- und Emissionsminderung erreicht werden.

Die EP 0706843 B1 beschreibt ein Verfahren zur Herstellung von gekrümmten Hohlprofilen durch eine Kombination von Extrusion und Biegen sowie eine Vorrichtung zur Durchführung des Verfahrens, wobei das Hohlprofil mit oder unmittelbar nach dem formgebenden Strangpressvorgang durch eine quer zur Strangpresseinrichtung auf das Werkstück einwirkende Kraft gebogen wird. Die EP 0706843 B1 beschreibt gemäß der Erfindung ein beabsichtigtes Krümmen von Strangpressprofilen durch Runden ohne einen darauf folgenden Warmumformprozess.

Aus der US 5,305,625 ist ein Verfahren zum Strangpressen von gekrümmten Profilen bekannt, bei dem an der Innenfläche der Strangpressmatrize unterschiedliche Reibungswiderstände für eine lokale Verzögerung bzw. Beschleunigung des Fließvorgangs während des Strangpressens sorgen. Somit tritt aus der Matrize aufgrund unterschiedlicher Reibungsverhältnisse ein gekrümmtes Profil aus, das über eine gebogene Auslaufstrecke geführt wird, jedoch nicht weiter verformt wird.

Aus der JP-A-03 47615 ist ein Verfahren und eine Vorrichtung zur Herstellung gekrümmter Hohlprofile bekannt, bei dem während des Biegevorganges ein unter Druck stehendes Gas im Inneren des Hohlprofils eingeschlossen ist. In einer Entfernung zum Matrizenaustritt ist ein Führungsglied angeordnet, wobei durch die Bewegung des Führungsglieds quer zur Strangpressrichtung eine Krümmung des Hohlprofils erfolgt.

Aus den bekannten Verfahren der direkten Rundung eines Strangpressprofils beim Austritt aus der Matrize durch Ausüben einer gesteuerten Querkraft zum Biegen eines Profils, bereitet die Erstellung einer erforderlichen Kontur besonders bei dreidimensionalen Profilen mit variabler Krümmung kaum überwindbare technische Schwierigkeiten.

Um den technischen Anforderungen zu genügen wurde bereits vorgeschlagen, eine Kalibrierung der Kontur und des Querschnitts mittels Innenhochdruckumformung (IHU) des Strangpressprofils vorzunehmen. Nachteilig sind hierbei die enorm hohen Werkzeugkosten.

Weiterhin ist aus der DE 102 41 028 B3, welche die Basis für den Oberbegriff des Anspruchs 4 bildet, ein Verfahren zur Herstellung von bogenförmigen (gerundeten) Strukturbauteilen aus einem Strangpressprofil, insbesondere aus Aluminium, Magnesium oder deren Legierungen, bekannt, welches nach dem Austreten aus der Matrize der Strangpresse zum Zwecke seiner Ausformung als gerades oder bogenförmiges (gerundetes) Profil von einem oder mehreren Führungswerkzeugen geführt wird, ein Endabschnitt mit einem Trennwerkzeug abgetrennt und im heißen Zustand mittels Greifwerkzeugen einem Warmumformprozess und einer oder mehreren Bearbeitungsstationen zugeführt wird, wobei vor dem Warmformprozess die Warmformtemperatur oder vor anderen Bearbeitungsstationen durch Kühlen des Werkstückes auf die optimale Prozesstemperatur eingestellt wird.

Die JP S63 273571 A beschreibt die Herstellung von geschweißten Ringen. Das Verfahren beschreibt die Herstellung von geschweißten Ringen aus einem aufgecoilten Strangpreßprofil, wobei das Profil von einem Coil abgezogen wird und einer Spiralformmaschine zugeführt wird, um eine Spirale zu bilden. Nach dem Abschneiden der Spirale werden Flächen der geschnittenen Enden zusammengepresst und durch Stumpfschweißen miteinander verbunden. Es handelt sich hierbei um Ringe aus einem Vollmaterial.

Die DE 10 2011 112 559 A1 betrifft eine Anlage zur Herstellung stranggepresster Bauteile und Halbzeuge aus Leichtmetall oder Leichtmetalllegierungen umfassend eine Einrichtung zur Herstellung von Blöcken, Bolzen oder Knüppeln und wenigstens eine Anlage zur Verarbeitung dieser zu fertigen Bauteilen oder Halbzeugen. Die Anlage besteht aus einer Verkettung einer Einrichtung zur Herstellung von Pressbolzen, einer Lagereinrichtung für Pressbolzen, und mindestens einer Strangpresseinrichtung, wobei die einzelnen Einrichtungen mittels Transfereinrichtungen miteinander verbunden sind.

Die DE 103 17 080 A1 beschreibt ein Verfahren zur Herstellung von Blechformteilen aus Magnesium oder Magnesiumlegierungen, wobei ausgehend vom Gießprozess, die Blechformteile kontinuierlich durch Umformung hergestellt werden.

Die DE 26 11 200 A1 betrifft ein Verfahren und eine Vorrichtung zur Herstellung von Rohrbogenabschnitten. Im Anschluss an eine Strangpresse ist eine Strangpressform mit einem der Rohrkrümmung entsprechenden Preßkanal, in den sich ein analog gekrümmter und im wesentlichen dem Innendurchmesser des Rohrbogens entsprechender Kern befindet, vorgesehen, der Presskanal mit Kern außer in der Krümmungsebene noch in einer Zusatzebene so gewölbt ist, der ein Teil einer Wendel ist und die Windungen des austretenden wendelförmigen Strangpreß-Rohteils in Rohrbogensegmente, wie sie im Rohrleitungsbau in großen Mengen als Rohrbogen verwendet werden, zerteilt werden.

Die CA 9A- 1 078 153 A1 betrifft einen Haltering und ein Verfahren zur Herstellung desselben, wobei der Haltering einen T-förmigen Querschnitt aufweist. Das durch Strangpressen hergestellte einen T-förmigen Querschnitt aufweisende Profil wird mit Hilfe von Walzen in eine Spulenform gebracht und anschließend entlang einer Mantellinie der Spule durchtrennt. Die einzelnen Abschnitte der Spule werden dann zu Ringen weiterverarbeitet.

Ausgehend vom Stand der Technik besteht die Aufgabe der Erfindung darin, ein verbessertes Verfahren zur Herstellung von offenen oder geschlossenen ringförmigen Konstruktionsbauteilen, mit einer beliebigen annähernd mehreckigen Form mit in den Eckbereichen vorgesehenen radienförmigen Abschnitten, insbesondere für Kraftfahrzeuge, aus Leichtmetall und deren Legierungen mit einer zwei- oder dreidimensionalen Struktur anzugeben, bei welchen ausgehend vom Strangpressprozess Konstruktionsbauteile mit besonders hoher Genauigkeit hinsichtlich ihrer Maßgenauigkeit und ihrer Formtreue herstellbar sind.

Eine weitere Aufgabe besteht darin, eine Anordnung zur Durchführung des Verfahrens anzugeben, um ein ringförmiges Konstruktionsbauteil als einbaufertige Komponente herzustellen.

Erfindungsgemäß wird die Aufgabe durch ein Verfahren und eine Anordnung gemäß den Ansprüchen 1 und 4 gelöst. In den Unteransprüchen sind weitere vorteilhafte Ausgestaltungen der Erfindung angegeben.

Das Verfahren zur Herstellung von offenen oder geschlossenen ringförmigen Konstruktionsbauteilen aus Leichtmetall und deren Legierungen, vorzugsweise aus Magnesium oder einer Magnesiumlegierung, mit einer zwei- oder dreidimensionalen Struktur umfasst die Schritte - Herstellen eines ringförmigen Konstruktionsbauteiles aus einem aus der Strangpresse austretenden Strangpressprofils in einer Helixform, wobei sich die Enden geringfügig überlappen, - Trennen der Helixform vom Pressstrang an der Stelle der Überlappung, - Kalibrieren der aus dem Strangpressprofil hergestellten Helixform zu einem zwei- oder dreidimensionalen Konstruktionsbauteil.

Um ein geschlossenes ringförmiges Konstruktionsbauteil zu erhalten, werden die nach dem Kalibrieren in einer Ebene liegenden Enden mittels einer unlösbaren Verbindung miteinander verbunden. Dies kann beispielsweise durch Schweißen oder Kleben erfolgen.

Erfindungsgemäß wird das ringförmige Konstruktionsbauteil in Kreisform oder in beliebiger annähernd mehreckiger Form ausgebildet, wobei in den Eckbereichen vorgesehene Radien konstant oder zu- oder abnehmend ausgeführt sein können.

Die zur Durchführung des Verfahrens eingesetzte Anordnung besteht im Wesentlichen aus einem Blocklager, einem Blockerwärmungsofen, einer Strangpresse mit Führungswerkzeugen zur Erzeugung einer Helixform, einer Trenneinrichtung, einer Kalibriereinrichtung und gegebenenfalls einer Einrichtung zum unlösbaren Verbinden der Enden des ringförmigen Konstruktionsbauteils.

Erfindungsgemäß ist die Kalibriereinrichtung als Biege- und/oder Richteinrichtung ausgebildet. Mittels der Kalibriereinrichtung werden die Helixformen zu einem zwei- oder dreidimensionalen Konstruktionsbauteil verformt. Die Kalibriereinrichtung besteht aus einem zweigeteilten Kalibrierwerkzeug, dessen obere und / oder untere Hälften zueinander verfahrbar sind. Durch Druckbeaufschlagung mindestens einer der beiden Werkzeughälften über mindestens einen Presszylinder werden die Konstruktionsbauteile kalibriert und zwar auf ein einheitliches Maß bzw. auf eine einheitliche Form. Gleichzeitig werden die Konstruktionsbauteile gerichtet. Je nach Ausführung der Werkzeughälften der Kalibriereinrichtung können die Konstruktionsbauteile in eine zwei- oder dreidimensionale Form gebracht werden.

Erfindungsgemäß sind in eine oder beide Werkzeughälften Prägematrizen, Schnitt- oder Lochwerkzeuge integriert, wodurch die Möglichkeit besteht, während des Kalibriervorgangs Prägeoperationen in den Oberflächen und / oder Schnitt- und / oder Lochoperationen vorzunehmen.

Ein Vorteil der Erfindung besteht darin, dass während des Fertigungsvorganges, ausgehend vom Strangpressen bis zum Kalibrieren, die Warmformung abläuft und die Warmumformtemperatur je nach verwendetem Leichtmetall im Bereich von 150°C bis 600°C liegt.

Bei Verwendung von Magnesium bzw. einer Magnesiumlegierung liegt die Warmumformtemperatur im Bereich von 250°C bis 450°C.

Anhand eines Ausführungsbeispiels soll die Erfindung näher beschrieben werden. Die dazugehörige Figur 1 zeigt die Anordnung zur Herstellung eines geschlossenen ringförmigen Konstruktionsbauteils.

Die Anlage gemäß Figur 1 besteht aus dem Blocklager **1** zur Vorratslagerung des Pressbolzen **4,** dem Erwärmungsofen **2,** in dem die Pressbolzen **4** auf die Strangpresstemperatur erwärmt werden, sowie der Strangpresse **3** mit den Führungswerkzeugen **5** zur Erzeugung einer Helixform **9.** Daran schließt sich eine Kalibriereinrichtung **7** und eine Verbindungseinrichtung **8,** in der die kalibrierten Enden der Helixform **9** zu einem geschlossenen ringförmigen Konstruktionsbauteil **10** verbunden werden.

Die auf Presstemperatur erwärmten Pressbolzen **4** werden in den Rezipienten der Strangpresse **3** eingesetzt und zu einem Strangpressprofil umgeformt. Das aus der Matrize der Strangpresse **3** austretende Strangpressprofil wird dann mittels der Führungswerkzeuge **5** zu einer Helixform **9** umgeformt und zwar derart, dass sich die Enden der Helixform **9** geringfügig überlappen.

Anschließend wird die Strangpresse **3** gestoppt und die Helixform **9** an der Stelle der überlappenden Enden mittels einer Trenneinrichtung **6,** die als fliegende Säge ausgebildet ist, vom austretenden Strangpressprofil getrennt. Im Anschluss an den Trennvorgang wird die abgetrennte Helixform **9** einer Kalibriereinrichtung **7** übergeben und in dieser beispielsweise zu einem ringförmigen Konstruktionsbauteil **10** kalibriert. Durch die Kalibriereinrichtung **7** erfolgt die Erstellung eines Konstruktionsbauteils **10** mit einer hohen Maßgenauigkeit und Formtreue, und zwar als einbaufertige Komponente.

Im Anschluss an den Kalibriervorgang werden die Enden durch eine unlösbare Verbindung, beispielsweise durch Schweißen, in der Verbindungsrichtung **8** verbunden. Somit verlässt eine einbaufertige Komponente die Anlage.

### Bezugszeichenaufstellung

1 - Blocklager
2 - Blockerwärmungsofen
3 - Strangpresse
4 - Pressbolzen
5 - Führungswerkzeug
6 - Trenneinrichtung
7 - Kalibriereinrichtung
8 - Verbindungseinrichtung
9 - Helixform
10 - Konstruktionsbauteil

## Patentansprüche

1. Verfahren zur Herstellung von offenen oder geschlossenen ringförmigen Konstruktionsbauteilen aus Leichtmetall und deren Legierungen, mit einer zwei- oder dreidimensionalen Struktur mittels Strangpressen, wobei das aus der Matritze der Strangpresse (3) austretende Strangpressprofil mittels eines oder mehreren Führungswerkzeugen (5) zu einer Helixform (9), deren Enden sich geringfügig überlappen, geformt wird, die Helixform (9) im Bereich der Überlappung vom Pressstrang abgetrennt und in einer Kalibriereinrichtung (7) zu einem zwei- oder dreidimensionalen Konstruktionsbauteil (10) als einbaufertige Komponente geformt wird, wobei das Konstruktionsbauteil (10) in beliebiger annähernd mehreckiger Form mit in den Eckbereichen vorgesehenen Radien, die konstant oder zu- oder abnehmend ausgeführt sein können, ausgebildet wird, wobei die Kalibriereinrichtung aus einem zweigeteilten Kalibrierwerkzeug besteht und in einer oder beiden Werkzeughälften Prägematrizen, Schnitt- oder Lochwerkzeuge integriert sind, wodurch während des Kalibriervorgangs Prägeoperationen in den Oberflächen und/oder Schnitt- und/oder Lochoperationen vorgenommen werden können.

2. Verfahren nach Anspruch 1,
**dadurch gekennzeichnet, dass**
die Enden des Konstruktionsbauteils (10) zu einem geschlossenen Konstruktionsbauteil (10) verbunden werden.

3. Verfahren nach Anspruch 1,
**dadurch gekennzeichnet, dass**
der Fertigungsvorgang ausgehend vom Strangpressen bis zum Kalibrieren als Warmformung abläuft.

4. Anordnung zur Durchführung des Verfahrens nach Anspruch 1 zur Herstellung von offenen oder geschlossenen ringförmigen Konstruktionsbauteilen aus Leichtmetall, mit einer zwei- oder dreidimensionalen Struktur, ein Blocklager (1), ein Blockerwärmungsofen (2), eine Strangpresse (3) mit Führungswerkzeugen (5) und eine Kalibriereinrichtung (7), die miteinander verkettet sind,
**dadurch gekennzeichnet, dass**
der Strangpresse (3) eine Kalibriereinrichtung (7) in Form einer Biege- und / oder Richteinrichtung nachgeschaltet ist, wobei die Kalibriereinrichtung aus einem zweigeteilten Kalibrierwerkzeug besteht und in einer oder beiden Werkzeughälften Prägematrizen und/oder Schnitt- und/oder Lochwerkzeuge integriert sind, wodurch während des Kalibriervorgangs Prägeoperationen in den Oberflächen und/oder Schnitt- und/oder Lochoperationen vorgenommen werden können.

5. Anordnung nach Anspruch 4,
**dadurch gekennzeichnet, dass**
nach der Kalibriereinrichtung (7) eine Verbindungseinrichtung (8) zum Verbinden der Enden der kalibrierten Helixform (9) zu einem geschlossenen Konstruktionsbauteil (10) vorgesehen ist.

## Claims

1. Method for manufacturing open or closed annular structural components made of light metal and light metal alloys, with a two- or three-dimensional structure created by means of extrusion, wherein the extruded profile emerging from the die of the extruder (3) is formed into a helix shape (9) by means of one or more guide tools (5) whose ends overlap slightly, whereupon the helix shape (9) is separated from the extruded strand in the region of the overlap and is formed by a calibrating device (7) into a ready-to-install two- or three-dimensional structural component (10), the structural component (10) being formed in any approximately polygonal shape with radii provided in the corner regions which may be constant or increasing or decreasing; the calibration device consisting of a two-part calibration tool and embossing dies, cutting or punching tools are integrated in one or both tool halves by which embossing operations can be carried out in the surfaces and/or cutting and/or punching operations during the calibration process.

2. Method according to claim 1, **characterised in that** the ends of the structural component (10) are joined to form a closed structural component (10).

3. Method according to claim 1, **characterised in that** the manufacturing process starts with the extrusion and ends with a calibration by hot forming.

4. Arrangement for carrying out the method according to claim 1 for manufacturing open or closed annular structural components of light metal with a two or three-dimensional structure, a block storage (1), a block heating furnace (2), an extrusion press (3) with guide tools (5) and a calibrating device (7) that are interlinked with one another,
**characterised in that**
a calibrating device (7) in the form of a bending and/or straightening device is connected downstream of the extruder (3), the calibrating device consisting of a two-part calibrating tool and embossing dies and/or cutting and/or punching tools integrated into one or both tool halves, whereby embossing operations can be carried out in the surfaces and/or cutting and/or punching operations during the calibrating process.

5. Arrangement according to claim 4,
**characterised in that**
a connecting device (8) is provided downstream of the calibration device (7) to connect the ends of the calibrated helix form (9) to form a closed structural member (10).

## Revendications

1. Procédé de fabrication d'éléments de construction annulaires ouverts ou fermés en métal léger et en alliages de métal léger, avec une structure bidimensionnelle ou tridimensionnelle crée par extrusion, dans lequel le profilé extrudé sortant de la filière de l'extrudeuse (3) est formé en une forme hélicoïdale (9) au moyen d'un ou plusieurs outils de guidage (5), dont les extrémités se chevauchent légèrement, avant que la forme hélicoïdale (9) est séparée du brin extrudé dans la zone de chevauchement et formée dans un dispositif de calibrage (7) en un élément de construction (10) bidimensionnel ou tridimensionnel prêt à être monté ; dans lequel l'élément de construction (10) a n'importe quelle forme approximativement polygonale avec des rayons prévus dans les zones d'angle qui peuvent être constants ou croissants ou décroissants ; dans lequel le dispositif de calibrage est constitué d'un outil de calibrage en deux parties dans lesquelles des matrices d'estampage, des outils de coupe ou des outils de poinçonnage peuvent être intégrés dans l'une ou les deux moitiés de l'outil, de sorte que des opérations d'estampage peuvent être effectuées dans les surfaces et/ou des opérations de coupe et/ou de poinçonnage pendant le processus de calibrage.

2. Procédé selon la revendication 1, **caractérisé en ce que** les extrémités de l'élément structurel (10) sont jointes pour former un élément structurel fermé (10).

3. Procédé selon la revendication 1, **caractérisé en ce que** le processus de fabrication commence par l'extrusion et se termine par un calibrage sous forme de formage à chaud.

4. Disposition pour la mise en œuvre du procédé selon la revendication 1 pour la fabrication d'éléments de construction annulaires ouverts ou fermés en métal léger avec une structure bidimensionnelle ou tridimensionnelle, constituée d'un stockage en bloc (1), d'un four de chauffe de blocs (2), d'une presse à extrusion (3) avec des outils de guidage (5) et d'un dispositif de calibrage (7) qui sont reliés entre eux,
**caractérisée en ce que**
un dispositif de calibrage (7) sous forme d'un dispositif de pliage et/ou de redressement est monté en aval de l'extrudeuse (3), le dispositif de calibrage étant constitué d'un outil de calibrage en deux moitiés et des matrices de gaufrage et/ou des outils de coupe et/ou de poinçonnage étant intégrés dans l'une ou les deux moitiés de l'outil qui permettent à effectuer des opérations de gaufrage dans les surfaces et/ou des opérations de coupe et/ou de poinçonnage pendant le processus de calibrage.

5. Disposition selon la revendication 4,
**caractérisée en ce que**
un dispositif de liaison (8) est prévu en aval du dispositif de calibrage (7) pour relier les extrémités de la forme en hélice calibrée (9) afin de former un élément structurel fermé (10).
